# EUROPÄISCHE PATENTSCHRIFT

(11) **EP 3 480 150 B1**
(45) Veröffentlichungstag und Bekanntmachung des Hinweises auf die Patenterteilung: **15.03.2023**
(21) Anmeldenummer: 18174379.0
(22) Anmeldetag: 25.05.2018
(51) Int. Cl.: B65H 75/22

(54) **SPULENKÖRPER, INSBESONDERE EINE BOBINE**
COIL BODY, IN PARTICULAR A SPOOL BOBBIN
CORPS DE BOBINE, EN PARTICULIER BOBINE

(30) Priorität: 02.11.2017 CH 13192017
(43) Veröffentlichungstag der Anmeldung: 08.05.2019
(73) Patentinhaber: TRESCO AG, 9404 Rorschacherberg (CH)
(72) Erfinder: ENZLER, Christian, 9426 Lutzenberg (CH); ENZLER, Philipp, 9425 Thal (CH)
(74) Vertreter: Luchs, Willi

(56) Entgegenhaltungen:
- EP-A1- 1 834 915
- WO-A1-01/58795
- WO-A1-2005/047156
- DE-A1- 2 251 849
- DE-A1- 3 422 712
- FR-A1- 2 838 728
- GB-A- 2 243 822
- JP-A- 2001 158 571
- US-A- 1 905 488
- US-A- 4 895 316
- US-A- 5 242 129
- US-A1- 2011 253 830

## Beschreibung

Die Erfindung betrifft einen Spulenkörper, insbesondere eine Bobine für die Aufnahme wenigstens eines auf- bzw. von dieser abwickelbaren Längselementes, mit einer Trommel und beidseitig je einem Wandungselement.

Solche Spulenkörper und insbesondere Bobinen sind allgemein bekannt. Diese eignen sich für das Aufwickeln allem voran von schweren Seilen und Elektrokabeln und sind daher beispielsweise mit einem Trommeldurchmesser von 2.6 Metern und aussen bei den runden Wandungselementen mit einem solchen von 4.6 Metern dimensioniert. Damit können diese Bobinen ein Eigengewicht von mehr als 4'000 kg aufweisen. Wenn die Seile bzw. Elektrokabel nach dem Verlegen von diesen Bobinen abgewickelt sind, werden letztere zum Beispiel von dem Verlegeort wieder zurück zum Herstellungsort transportiert und dort wird folglich wieder ein gefertigtes Seil oder Kabel aufgewickelt. Auch beim Transportieren dieser Bobinen im Leerzustand müssen sie aufgrund ihrer Dimensionen bzw. ihres Gewichtes als separate Fracht auf Schiffen oder Lastkraftfahrzeugen geladen werden, was die Transportkosten nicht unerheblich verteuert.

In der Druckschrift US 1,905,488 ist eine Trommel mit einem Ring und beidseitig zu diesem je eine Wand aus je 8 Sektionen offenbart, die jeweils aus einem Rahmen und einem verstärkenden Profil mit je radialen Öffnungen zusammengesetzt sind. Diese Rahmen sind zudem aussenseitig mit Öffnungen für das Befestigen von Streben als Verschalung versehen. Diese verstärkenden Profile werden innerhalb der Rahmen eingesetzt bzw. von diesen im gelösten Zustand weggenommen. Diese mehreren Komponenten, namentlich der Ring, der Flansch, diese Profile und die Rahmen müssen genau aufeinander abgestimmt sein, damit diese zusammengeschraubt werden können. Zudem werden aussenseitig bei den Rahmen diese die Verschalung bildenden Streben befestigt.

Gemäss der Druckschrift WO 2005/047156 ist eine Spulenvorrichtung offenbart, bei der zylindrische Segmente mit Endscheiben verbunden werden. Die Segmente sind dabei durch schwalbenschwanzförmige Verbindungsmittel aneinander befestigt, währenddem sie mit den seitlichen Endscheiben durch Haken und Verschlüsse verbunden sind. Es sind ausserdem separierte Komponenten als Scheibensegmente und dreieckförmige Scheibenelemente vorgesehen. Zudem sind ausserhalb der Endscheiben radförmig angeordnete, sich radial erstreckende Streben mit einem innen- und aussenseitigen Ring vorhanden, wobei letzterer auf Rädern abgestützt ist und auf diesen ein Drehen der Spule erfolgen kann.

Der Erfindung liegt die Aufgabe zugrunde, einen Spulenkörper nach der eingangs erwähnten Gattung zu schaffen, durch welchen der Leertransport vereinfacht und somit kostengünstiger ausgeführt werden kann.

Diese Aufgabe ist erfindungsgemäss durch die Merkmale des Anspruchs 1 gelöst.

Die Trommel und die beiden Wandungselemente des Spulenkörpers jeweils aus mehreren zusammengesetzten Segmenten auszubilden, ermöglicht, dass der Spulenkörper insbesondere für den Leertransport zerlegt und beim Herstellungsort der Längselemente wieder einfach zusammenmontiert und für die nächste Beladung vorbereitet werden kann. Damit können die Aufwendungen und die Kosten den Transportgegebenheiten angepasst bzw. optimiert werden.

Es sind bei den Verbindungsstellen der Segmente jeweils ein oder mehrere Auflager zugeordnet, bei denen die Segmente durch Befestigungsmittel aneinander lösbar befestigt werden können und ausserdem gegenseitig lagepositioniert sind, wodurch der Zusammenbau zu einer einsatzbereiten Bobine schnell und rationell erfolgen kann.

Solche erfindungsgemässe Spulenkörper eignen sich besonders für das Aufwickeln von Stahlseilen, Elektrokabeln, Hanfseilen oder dergleichen, bei denen der Aussendurchmesser der Wandungselemente mehrere Meter betragen.

Zweckmässigerweise sind die Trommel und auch die Wandungselemente jeweils in vier bis acht Segmente unterteilt, welche dabei derart dimensioniert sind, dass sie den Abmessungen eines normierten Frachtcontainers angepasst sind, wobei Segmente von mehreren Spulenkörpern in einen Frachtcontainer ladbar sind.

Die Erfindung sowie weitere Vorteile derselben sind nachfolgend anhand von Ausführungsbeispielen unter Bezugnahme auf die Zeichnung näher erläutert. Es zeigt:
- Fig. 1: eine perspektivische Explosionsansicht eines erfindungsgemässen Spulenkörpers;
- Fig. 2: eine perspektivische Ansicht des zusammengesetzten Spulenkörpers nach Fig. 1;
- Fig. 3: eine perspektivische Ansicht eines Frachtcontainers mit beladenen einzelnen Segmenten von mehreren Spulenkörpern nach Fig. 1; und
- Fig. 4: eine perspektivische Vorderansicht eines Frachtcontainers mit beladenen in Einzelteile zerlegten Segmenten einer Variante von Spulenkörpern.

Fig. 1 zeigt einen Spulenkörper im demontierten und Fig. 2 denselben im montierten Zustand, bei dem es sich insbesondere um eine Bobine 10 für die Aufnahme wenigstens eines auf- bzw. abwickelbaren Längselementes handelt, das nicht näher dargestellt ist. Auf eine solche Bobine 10 kann wenigstens ein Stahlseil, ein Elektrokabel jeglicher Art, ein Hanfseil oder dergleichen aufgewickelt, transportiert und an einem Verlegeort wieder abgewickelt werden. Diese Bobine 10 ist üblicherweise mit Dimensionen von zwei bis sechs Metern Aussendurchmesser und einer Breite von einem bis sechs Metern versehen.

Die Bobine 10 besteht aus einer Trommel 15 und beidseitig je einem abschliessenden Wandungselement 11, 12. Im Prinzip könnte im Mittenbereich der Trommel 15 auch wenigstens ein drittes Wandungselement vorgesehen sein, wenn zum Beispiel zwei verschiedene Längselemente aufgewickelt werden sollen. Diese Wandungselemente 11, 12 sind scheibenförmig ausgebildet und gestatten damit ein Rollen der Bobine.

Ausserdem ist in der Trommel 15 eine durchgehende zentrale Achse 14 enthalten, welche zumindest an beiden Enden in je einer Nabe 18 eines vorzugsweise radförmigen Kranzes 17 gelagert ist. Zweckmässigerweise ist diese Achse 14 hohl ausgebildet, damit durch diese eine Welle einführbar ist, welche beidseitig auf einem Lagerbock oder dergleichen stellbar ist, damit die Bobine für das Auf- bzw. Abwickeln des Längselementes darauf gedreht werden kann.

Erfindungsgemäss ist die Trommel 15 aus mehreren aneinander verbindbaren teilzylinderförmigen Segmenten 15' und die beiden Wandungselemente 11, 12 jeweils aus mehreren aneinander befestigbaren Segmenten 11', 12' zusammengesetzt, wobei letztere ähnlich einem Trapez gebildet sind und im montierten Zustand diese Scheibenform bilden.

Beim Ausführungsbeispiel dieser Bobine 10 sind je sechs Segmente 15`, 11', 12' bei der Trommel 15 bzw. den jeweiligen Wandungselementen 11, 12 vorgesehen. Selbstverständlich könnte je nach Grösse des Spulenkörpers und den vorhandenen Bedürfnissen auch eine andere Anzahl von diesen Segmenten gewählt werden, vorzugsweise sind aber zwischen vier bis acht vorteilhaft.

Den Segmenten 15' der Trommel 15 sind bei den Verbindungsstellen jeweils mehrere Auflager 18, 19 zugeordnet, durch welche dieselben mit den benachbarten Segmenten 15' durch Befestigungsmittel aneinander lösbar befestigt und gegenseitig lagepositioniert sind. Es sind einerseits mehrere über die Länge des jeweiligen Segmentes 15' verteilt vorstehende Auflager 18 und andererseits auf der gegenüberliegenden Längsseite mehrere korrespondierende innenseitige Auflager 19 angeordnet. Die Auflager 18 bilden dabei eine Auflagefläche für das anschliessende Segment, so dass diese nach dem Verbinden gegenseitig ausgerichtet sind und ihre Stosskanten 15" aneinanderliegen.

Als Befestigungsmittel werden vorteilhaft Schrauben 20 verwendet, welche von innen in diese Auflager 18, 19 einschraubbar sind. Die innenseitigen Auflager 19 sind mit Sacklöchern versehen, so dass die Segmente 15' aussenseitig keine Löcher aufweisen und spielfrei aneinanderstossen, wie gemäss Fig. 2 ersichtlich ist. Damit liegen die Längselemente, zum Beispiel Elektrokabel, nach dem Aufwickeln auf stossfreien Flächen auf, nicht dass Eindrücke bei der Aussenisolation der Kabel entstehen könnten.

Bei der Montage der Trommel 15 können diese Segmente 15' mit Vorteil aufgestellt und spielfrei aneinander geschoben und anschliessend zusammengeschraubt werden, wobei die Schrauben maschinell eingeschraubt werden können, so dass dies speditiv ausgeführt werden kann.

Bei den Verbindungsstellen der Wandungselemente 11, 12 sind den Segmenten 11', 12' jeweils ein längliches Auflager 21, 22 zugeordnet, welches mit einem Auflager 23, 24 als Auflagefläche aussenseitig bei den Segmenten 11', 12' korrespondiert. Durch Befestigungsmittel sind die Segmente bei den Auflagern aneinander befestigbar, so dass sie nach dem Verbinden gegenseitig ausgerichtet sind und ihre Stosskanten 11", 12" ebenso innenseitig spielfrei aneinanderliegen. Die Schrauben 20 sind in diese Auflager 21, 22 einschraubbar, wobei die innenseitigen Auflager ebenfalls mit Sacklöchern ausgebildet sind, so dass die Segmente innenseitig keine Löcher aufweisen und spielfrei aneinanderstossen, wie dies in Fig. 2 veranschaulicht ist.

Zusätzlich weisen die Segmente 11', 12' innen je wenigstens ein Auflager 24, 25 auf, welches mit einem korrespondierenden Auflager 27, 28 am Aussenumfang eines jeweiligen Segmentes 15' der Trommel 15 durch Befestigungsmittel verbindbar ist. Es ist dabei vorgesehen, dass die beiden die Achse 14 lagernden Kränze 17 gleichsam mit denselben Schrauben 20 innenseitig der Trommel 15 befestigt wird.

Vorteilhaft sind die Segmente 11', 12' der Wandungselemente 11, 12 am Aussenumfang seitlich mit je einer Führungsnut 31 versehen, in welcher eine Lasche 32 als Verbindungsmittel zweier benachbarter Segmente 11', 12' einsetzbar ist. Damit ist eine zusätzliche Verstärkung der Verbindung der Segmente bzw. der Wandungselemente gegeben.

Ferner sind gemäss Fig. 2 innenseitig an dem einen Wandungselement 11 um die Trommel 15 herum geführte Segmente 34 befestigt, welche eine spiralförmige äussere Stirnfläche 33 bilden, durch die ermöglicht wird, dass das aufzuwickelnde Längselement mit seinem Anfang entlang dieser Führungsfläche 33 auf die Trommel 15 und folglich schraubenförmig und lagenweise um diese herum gewickelt wird.

Fig. 3 zeigt einen normierten Frachtcontainer 30 mit verschliessbaren Türen 35, in den mehrere Pakete beispielsweise auf Paletten 37 hintereinander gestellt sind. Ein jeweiliges Paket umfasst eine Anzahl von Segmenten 11', 15', Kränzen 17 und anderen Einzelteilen, welche jeweils vorzugsweise auf einem nicht sichtbaren Gestänge geordnet sind. Die Segmente der Trommel und der Wandungselemente sind dabei derart dimensioniert bzw. zu Paketen geordnet, dass sie den Abmessungen eines normierten Frachtcontainers angepasst und dabei Segmente von mehreren Spulenkörpern in den Frachtcontainer 30 ladbar sind. Dies erlaubt eine optimale Platzausnutzung des Frachtcontainers 30.

In dem Frachtcontainer 30 gemäss Fig. 4 sind als Variante die Segmente 15' für die Trommel in Längsrichtung des Frachtcontainers und die Segmente 38 der Wandungselemente als hälftige Scheiben übereinander gestapelt. Eine solche Anordnung eignet sich für Bobinen mit einem grossen Durchmesser.

## Patentansprüche

1. Spulenkörper, insbesondere eine Bobine (10) für die Aufnahme wenigstens eines auf- bzw. von dieser abwickelbaren Längselementes, mit einer Trommel (15) und beidseitig je einem Wandungselement (11, 12), wobei die Trommel (15) aus teilzylinderförmigen Segmenten (15') und die beiden Wandungselemente (11, 12) jeweils aus mehreren aneinander verbindbaren Segmenten (11', 12') zusammensetzbar sind, wobei die Segmente (15') für die Trommel (15) jeweils teilzylinderförmig und die Segmente (11', 12') der beiden Wandungselemente (11, 12) jeweils annähernd trapezförmig ausgebildet sind und im montierten Zustand eine Scheibenform bilden, die innenseitig an den Segmenten (15') der Trommel (15) befestigt sind, wobei der Trommel (15) und den beiden Wandungselementen (11, 12) bei den Verbindungsstellen ihrer Segmente (11', 12', 15') jeweils ein oder mehrere Auflager (18, 19, 21, 22, 23, 24) zugeordnet sind, mittels denen die Segmente (11', 12', 15') durch Befestigungsmittel mit den benachbarten Segmenten aneinander lösbar befestigt und ausserdem gegenseitig lagepositioniert sind, wobei für die Trommel (15) vorzugsweise vier bis acht teilzylindrische Segmente (15') aneinander befestigt sind, die jeweils auf der einen Längsseite mehrere vorstehende Auflager (18) und auf der gegenüberliegenden Längsseite korrespondierende innenseitige Auflager (19) aufweisen, so dass diese Segmente (15') nach dem Verbinden gegenseitig ausgerichtet sind und ihre Stosskanten (15") aneinanderliegen, wobei als Befestigungsmittel Schrauben (20) verwendbar sind, welche bei der Trommel (15) von innen in diese Auflager (19) bzw. bei den Wandungselementen (11, 12) von aussen einschraubbar sind, wobei die einen Auflager (19, 23) mit Sacklöchern versehen und damit die Segmente (11', 12', 15') bei den Auflageflächen des aufwickelbaren Längselementes ohne Löcher ausgebildet sind, und wobei die Segmente (11', 12') der Wandungselemente (11, 12) innenseitig je wenigstens ein Auflager (24, 25) aufweisen, welches durch Befestigungsmittel mit einem korrespondierenden Auflager (27, 28) am Aussenumfang eines jeweiligen Segmentes (15') der Trommel (15) verbindbar ist.

2. Spulenkörper nach Anspruch 1, **dadurch gekennzeichnet, dass** die Segmente (11', 12') der Wandungselemente (11, 12) seitlich am Aussenumfang je mit einer Führungsnut (31) versehen sind, in welcher ein Verbindungsmittel zweier benachbarter Segmente befestigbar ist.

3. Spulenkörper nach Anspruch 1 oder 2, **dadurch gekennzeichnet, dass**
in der Trommel (15) ein zentrale Achse (14) enthalten ist, welche zumindest an beiden Enden von je einer Nabe (13) gehalten ist.

4. Spulenkörper nach Anspruch 3, **dadurch gekennzeichnet, dass** die Naben (13) in je einem Kranz (17) enthalten sind, welcher jeweils in der Trommel (15) befestigbar ist.

5. Spulenkörper nach einem der vorhergehenden Ansprüche 1 bis 4, **dadurch gekennzeichnet, dass**
der Aussendurchmesser der Trommel bzw. der Wandungselemente mehrere Meter beträgt und sich dieser Spulenkörper für Stahlseile, Elektrokabel, Hanfseile oder dergleichen eignet.

6. Spulenkörper nach Anspruch einem der vorhergehenden Ansprüche 1 bis 5, **dadurch gekennzeichnet, dass**
die Segmente der Trommel und der Wandungselemente derart dimensioniert bzw. zu Paketen geordnet sind, dass sie den Abmessungen eines normierten Frachtcontainers angepasst sind und dabei die Segmente von mehreren Spulenkörpern in einen Frachtcontainer ladbar sind.

## Claims

1. Reel body, in particular a bobbin (10) for receiving at least one longitudinal element, which can be wound on or unwound from it, with a drum (15) and a wall element (11, 12) on each of both sides thereof, wherein the drum (15) to be composed of partially cylindrical segments (15') and the both wall elements (11, 12) in each case to be composed of a plurality of segments (11', 12') which can be connected to one another, wherein the segments (15') for the drum (15) being each partially cylindrical and the segments (11', 12') of the both wall elements (11, 12) being each approximately trapezoidal and in the assembled state forming a disc shape, which are fastened on the inside to the segments (15') of the drum (15), wherein one or more supports (18, 19, 21, 22, 23, 24) are assigned to each the drum (15) and the both wall elements (11, 12), which being provided at the connecting points of their segments (11', 12', 15'), with which supports the segments (11', 12', 15') are detachably fastened to one another by fastening means with the adjacent segments and are also mutually positioned, wherein for the drum (15) preferably four to eight partially cylindrical segments (15') being fastened to one another, which each have a plurality of projecting supports (18) on one longitudinal side and corresponding inner supports (19) on the opposite longitudinal side, so that these segments (15') are mutually aligned after connection and their abutting edges (15") lie against one another, wherein it being used screws (20) as fastening means, which in the case of the drum (15) can be inserted from the inside into these supports (19) or in the case of the wall elements (11, 12) are inserted from the outside, wherein one of the supports (19, 23) being provided with blind holes and the segments (11', 12', 15') thus being formed without holes in the bearing surfaces of the longitudinal element which can be wound up, and wherein the segments (11', 12') of the wall elements (11, 12) each have on the inside at least one support (24, 25), which can be connected by fastening means to a corresponding support (27, 28) on the outer circumference of a respective segment (15') of the drum (15).

2. Reel body according to claim 1, **characterised in that**
the segments (11', 12') of the wall elements (11, 12) are each provided laterally on the outer circumference with a guide groove (31), in which a connecting means of two adjacent segments can be fastened.

3. Reel body according to claim 1 or 2, **characterised in that**
the drum (15) contains a central axle (14), which is held at least at both ends each by a hub (13).

4. Reel body according to claim 3, **characterised in that**
the hubs (13) are each contained in a ring (17), which each can be fastened in the drum (15).

5. Reel body according to anyone of the preceding claims 1 to 4, **characterized in that**
the outer diameter of the drum or the wall elements amounts several meters and this reel body is suitable for steel ropes, electric cables, hemp ropes or the like.

6. Reel body according to anyone of the preceding claims 1 to 5, **characterized in that**
the segments of the drum and the wall elements are dimensioned or arranged in packages in such a way, that they are adapted to the dimensions of a standardised freight containers and, the segments of several coil bodies can be loaded into a freight container, at the same time.

## Revendications

1. Corps de bobine, en particulier bobine (10) destinée à la réception d'au moins un élément long enroulable ou déroulable depuis celui-ci, avec un tambour (15) et de chaque côté un élément de paroi (11, 12), dans lequel le tambour (15) constitué de segments (15') en forme de cylindre partiel et les deux éléments de paroi (11, 12) respectivement constitués de plusieurs segments (11', 12') pouvant être reliés les uns aux autres, peuvent être assemblés, dans lequel les segments (15') pour le tambour (15) sont respectivement en forme de cylindre partiel et les segments (11', 12') des deux éléments de paroi (11, 12) sont respectivement de forme approximativement trapézoïdale et présentent à l'état monté une forme de disque, qui sont fixés du côté intérieur aux segments (15') du tambour (15), dans lequel un ou plusieurs appuis (18, 19, 21, 22, 23, 24) sont respectivement associés au tambour (15) et aux deux éléments de paroi (11, 12) par les points de jonction de leurs segments (11', 12', 15'), au moyen desquels les segments (11', 12', 15') sont fixés de manière détachable par des moyens de fixation à des segments attenants et en outre positionnés les uns par rapport aux autres, dans lequel pour le tambour (15) de préférence quatre à huit segments (15') partiellement cylindriques sont fixés les uns aux autres, qui comportent chacun, sur l'un côté longitudinal, plusieurs points d'appui (18) en saillie et des points d'appui (19) intérieurs correspondants sur le côté longitudinal opposé, de façon qu'après la liaison les segments (15') sont alignés les uns par rapport aux autres et que leurs bords de jonction (15") sont l'un à côté de l'autre, dans lequel des vis (20) peuvent être utilisées en tant que moyens de fixation qui, pour le tambour (15), peuvent être vissées de l'intérieur dans l'appui (19) ou, pour les éléments de paroi (11, 12) de l'extérieur, dans lequel une partie d'appui (19, 23) est pourvue de trous borgnes et les segments (11', 12', 15') sont ainsi dépourvus de trous pour les surfaces d'appui de l'élément long enroulable, et dans lequel les segments (11', 12') des éléments de paroi (11, 12) présentent chacun, du côté intérieur, au moins un appui (24, 25) qui peut être relié par des moyens de fixation à un appui (27, 28) correspondant sur la périphérie extérieure d'un segment (15') respectif du tambour (15).

2. Corps de bobine selon la revendication 1, **caractérisé en ce que** les segments (11', 12') des éléments de paroi (11, 12) disposés latéralement sur la circonférence extérieure sont pourvus chacun d'une rainure de guidage (31) dans laquelle un moyen de liaison de deux segments attenants peut être fixé.

3. Corps de bobine selon la revendication 1 ou 2, **caractérisé en ce que** le tambour (15) contient un axe central (14) qui est au moins maintenu aux deux extrémités par un moyeu (13) chacun.

4. Corps de bobine selon la revendication 3, **caractérisé en ce que** les moyeux (13) sont contenus chacun dans une couronne (17) qui peut être fixée respectivement dans le tambour (15).

5. Corps de bobine selon l'une des revendications précédentes 1 à 4, **caractérisé en ce que** le diamètre extérieur du tambour ou des éléments de paroi est de plusieurs mètres et le corps de bobine convient à des câbles en acier, des câbles électriques, des cordes en chanvre ou similaires.

6. Corps de bobine selon l'une quelconque des revendications précédentes 1 à 5, **caractérisé en ce que** les segments du tambour et des éléments de paroi sont dimensionnés ou organisés en paquets de manière à correspondre aux dimensions d'un conteneur de transport normalisé, tout en permettant aux segments de plusieurs corps de bobine de pouvoir être chargés dans un conteneur de fret.
